# EUROPÄISCHE PATENTSCHRIFT

(11) **EP 3 735 153 B1**
(45) Veröffentlichungstag und Bekanntmachung des Hinweises auf die Patenterteilung: **11.12.2024**
(21) Anmeldenummer: 19700048.2
(22) Anmeldetag: 03.01.2019
(51) Int. Cl.: A47B 96/20

(54) **VERFAHREN ZUM INTEGRIEREN EINES MONTAGEELEMENTES FÜR EINEN BEWEGUNGSBESCHLAG IN EINE MÖBELPLATTE SOWIE MÖBELPLATTE MIT INTEGRIERTEM MONTAGEELEMENT**
METHOD FOR INTEGRATING AN ASSEMBLY ELEMENT FOR A MOVEMENT FITTING INTO A FURNITURE PANEL, AND FURNITURE PANEL WITH INTEGRATED ASSEMBLY ELEMENT
PROCÉDÉ D'INTÉGRATION D'UN ÉLÉMENT DE MONTAGE POUR UNE FERRURE DE DÉPLACEMENT DANS UN PANNEAU DE MEUBLE ET PANNEAU DE MEUBLE AYANT L'ÉLÉMENT DE MONTAGE INTÉGRÉ

(30) Priorität: 05.01.2018 DE 102018100204
(43) Veröffentlichungstag der Anmeldung: 11.11.2020
(73) Patentinhaber: ambigence GmbH & Co. KG, 32052 Herford (DE)
(72) Erfinder: SOBOLEWSKI, Uwe, 32257 Bünde (DE); ANDSCHUS, Stefan, 32312 Lübbecke (DE); TASCHE, Michael, 33659 Bielefeld (DE)
(74) Vertreter: Kleine, Hubertus
(86) Internationale Anmeldenummer: PCT/EP2019/050093
(87) Internationale Veröffentlichungsnummer: WO 2019/134938

(56) Entgegenhaltungen:
- EP-A1- 3 589 161
- EP-A1- 3 612 701
- EP-B1- 3 735 152
- WO-A1-2009/059896
- WO-A1-2010/060988
- WO-A1-2016/174071
- WO-A1-2017/029199
- CN-A- 102 224 315
- FR-A1- 3 023 331
- JP-A- 2005 105 678

## Beschreibung

Die Erfindung betrifft ein Verfahren zum Integrieren eines Montageelements für einen Bewegungsbeschlag in eine Möbelplatte. Die Erfindung betrifft weiterhin eine Möbelplatte mit einem integrierten Montageelement und einem darin eingesetzten Bewegungsbeschlag für bewegbare Möbelteile, wobei das Montageelement wenigstens eine Seitenwandung aufweist und in eine Aussparung der Möbelplatte eingesetzt ist. Weiter betrifft die Erfindung einen Möbelkorpus bzw. ein Möbel mit einer derartigen Möbelplatte.

Die Korpusse von Möbeln sind in der Regel aus Möbelplatten gebildet, die auf der Basis von Holz oder einem Holzwerkstoff, beispielsweise einer Spanplatte oder einer mitteldichten oder hochdichten Faserplatte (MDF - Medium Density Fiber, HDF - High Density Fiber), gefertigt sind. Zur Verbindung der Möbelplatten untereinander oder zum gelenkigen Anbinden von bewegbaren Möbelteilen wie Türen oder Klappen werden Verbindungsbeschläge, Bewegungsbeschläge oder sonstige Funktionsbeschläge verwendet, die in diesem Rahmen zusammenfassend als Beschläge bezeichnet werden. Beschläge werden in der Regel aus Kunststoffen und/oder metallischen Werkstoffen gefertigt. Üblicherweise werden insbesondere größere Beschläge auf die Möbelplatten aufgesetzt und mit diesen verschraubt. Sie ragen dann in den Innenraum des Möbelkorpus hinein, wodurch sie bei geschlossener Tür oder Klappe nicht sichtbar sind, jedoch die Optik des Möbelkorpus bei geöffneter Tür oder Klappe beeinträchtigen und das nutzbare Innenvolumen des Möbelkorpus reduzieren. Bei kleineren Beschlägen ist auch ein Einlassen in eine Bohrung oder Aussparung bekannt, z.B. aus der Druckschrift WO 2016/174071 A1. Gemäß dieser Schrift wird zudem der Beschlag nicht unmittelbar an der Möbelplatte befestigt, sondern in ein Montageelement eingesetzt, das in einer Aussparung der Möbelplatte montiert ist.

Die Druckschrift DE 20 2014 105 730 U1 beschreibt eine Möbelplatte, bei der in eine Materialausnehmung ein Einsetzteil von einer Seite der Möbelplatte angeordnet ist, das einen Bewegungsbeschlag aufnehmen kann. Die Materialausnehmung kann dabei mit hinterschnittenen Abschnitten versehen sein, um das Einsetzteil zumindest in einer Richtung senkrecht zur Oberfläche der Möbelplatte zu fixieren. Weitere Details zur Befestigung des Einsetzteils an der Möbelplatte oder auch des Bewegungsbeschlags am Einsetzteil sind nicht beschrieben. Vorteilhaft an der Anordnung des Einsetzteils in der Ausnehmung in der Möbelplatte ist es, dass der eingesetzte Bewegungsbeschlag ganz oder teilweise gegenüber der Oberfläche der Möbelplatte versenkt positioniert ist, wodurch er nicht oder weniger in den Innenraum eines Möbelkorpus hinein ragt. Der Bewegungsbeschlag ist auch hierbei jedoch auf zumindest einer Seite der Möbelplatte sichtbar und verhindert eine optisch und im Hinblick auf das Material und die Beschaffenheit homogene Seitenfläche der Möbelplatte.

Die Druckschrift WO 2009/059896 A1 beschreibt einen Verbindungsbeschlag für Leichtbauplatten, der aus zwei gleichen Hälften besteht, die jeweils in eine der zu verbindenden Platten eingeklebt werden. Jede Hälfte des Beschlags weist eine überstehende Klammer auf, die zur Verbindung beider Platten in die jeweils andere Hälfte des Beschlags eingreift. Der Verbindungsbeschlag ist in eine Ausnehmung von einer Seite in die jeweilige Platte eingesetzt, wobei die Klammern durch Öffnungen in der Stirnseite in die jeweils andere Hälfte des Beschlags greifen. Von einer der Seiten der verbundenen Platten ist der Verbindungsbeschlag dadurch nicht sichtbar und verbindet die Platten verdeckt, was beispielsweise bei einer Verbindung von zwei Tisch- oder Arbeitsplatten ausreichend ist. Von der gegenüberliegenden Seite aus ist der Verbindungsbeschlag jedoch auch hierbei sitchbar. Weitere einschlägige Dokumente sind FR 3 023 331 A1 oder CN 102 224 315 A.

Aus der Druckschrift WO 2017/029199 A1 ist ein Möbelkorpus eines Hängeschranks mit einer nach oben zu öffnenden Klappe bekannt, bei dem ein Klappenbeschlag in üblicher Weise innenseitig auf eine Seitenwand des Möbelkorpus aufgeschraubt wird. Anschließend wird der Beschlag durch eine parallel zur Seitenwand im Innenraum des Möbelkorpus angeordnete und sich über die gesamte Fläche der Seitenwand erstreckende zusätzliche Abdeckwand abgedeckt. Es wird so zum Innenraum des Möbelkorpus hin eine durchgehende und insofern homogene Wandfläche bereitgestellt. Der Herstellungsaufwand eines solchen Möbelkorpus mit gewissermaßen doppelter Seitenwand ist jedoch vergleichsweise groß und der Möbelkorpus weist eine gegenüber einer üblichen Möbelplatte große Wandstärke auf. Ein Austauschen des Beschlages ist zudem nur aufwändig möglich, indem die innere Abdeckwand entfernt wird.

In der nachveröffentlichten Druckschrift DE 10 2017 104 170 A1 der Anmelderin sind Möbelplatten beschrieben, bei denen ein kassettenförmiger Beschlag so integriert ist, dass Seitenflächen der Möbelplatte im Wesentlichen eben sind. Es wird zu diesem Zweck eine Möbelplatte aus zwei entlang einer Mittelebene getrennten Teilplatten zusammen gesetzt, wobei mit spiegelbildlicher Kontur in beide Teilplatten Aussparungen eingebracht, beispielsweise eingefräst sind, die bei zusammengesetzter Möbelplatte einen Hohlraum bilden, in den der Beschlag eingesetzt, beispielsweise eingeklebt ist. Hierbei ist keine der Seitenflächen der Möbelplatte im Hinblick auf ihre Optik, ihre Oberflächenbeschaffenheit und/oder das Material durch den Beschlag beeinflusst.

Es ist eine Aufgabe der vorliegenden Erfindung, eine Möbelplatte mit einem integrierten Montageelement zu schaffen, bei der keine der Seitenflächen der Möbelplatte im Hinblick auf ihre Optik, ihre Oberflächenbeschaffenheit und/oder das Material durch den Bewegungsbeschlag beeinflusst ist, und bei der Bewegungsbeschlag dennoch einfach getauscht werden kann.

Diese Aufgabe wird gelöst durch eine Möbelplatte und ein Verfahren zur Herstellung einer Möbelplatte mit den Merkmalen des jeweiligen unabhängigen Anspruchs. Vorteilhafte Ausgestaltungen und Weiterbildungen sind Gegenstand der abhängigen Ansprüche.

Eine erfindungsgemäße Möbelplatte der eingangs genannten Art zeichnet sich dadurch aus, dass die Möbelplatte aus wenigstens zwei Teilplatten zusammengefügt ist und sich die Aussparung in wenigstens einer Teilplatte von einer Seitenfläche der Teilplatte und wenigstens einer Stirnseite der Möbelplatte her erstreckt und die Aussparung in Richtung der wenigstens einen anderen Teilplatte gerichtet ist, wobei wenigstens die Seitenwandung des Montageelement kraftschlüssig oder stoffschlüssig mit einer Gegenfläche der Aussparung verbunden ist und das Montageelement Mittel zu Befestigung des Bewegungsbeschlags aufweist. Der Bewegungsbeschlag ist dabei im Wesentlichen vollständig in die Möbelplatte einsetzbar, wobei bewegliche Teile des Bewegungsbeschlags aus einer Stirnseite der Möbelplatte herausfahrbar sind.

Durch das Montageelement kann der Bewegungsbeschlag durch eine stirnseitige Öffnung der Möbelplatte eingesetzt und ggf. auch wieder entnommen werden. Das Montageelement ist dabei bereits bei Herstellung der Möbelplatte in diese eingearbeitet. Durch das Zusammensetzen der Möbelplatte aus zwei Teilplatten kann die Aussparung, die das Montageelement aufnimmt, großflächig von einer Seite der Teilplatte her eingebracht werden. Es wird so eine Aussparung geschaffen, die auch ein entsprechend großes Montageelement für einen großen Bewegungsbeschlag, z.B. einen Klappenbeschlag, aufnehmen kann. Das Montageelement kann beispielsweise kassettenförmig ausgebildet sein und zwei gegenüberliegende Seitenwandungen aufweisen.

Dass der Bewegungsbeschlag dabei "im Wesentlichen vollständig" in die Möbelplatte einsetzbar ist, ist so zu verstehen, dass ein eventueller geringer Überstand des Bewegungsbeschlags gegenüber der Stirnseite der Möbelplatte so klein ist, dass er ein Verschließen eines Möbelkorpus bzw. eines Möbels durch das bewegbare Möbelteil (Tür, Klappe, Front, usw.) nicht beeinträchtigt. Der eventuelle Überstand ist bevorzugt kleiner als etwa 1-3 Millimeter (mm). Ein Überstand dieser Größenordnung liegt in der Regel innerhalb vorhandener Spaltmaße zwischen dem Möbelkorpus und dem bewegbaren Möbelteil oder kann durch eine Schmalseitenbeschichtung (z.B. einen Kantenumleimer) kompensiert werden. Es versteht sich zudem, dass der Beschlag (nur) in seinem eingefahrenen Zustand, in dem das bewegbare Möbelteil den Möbelkorpus verschließt, sich innerhalb der Möbelplatte befindet. Beim Öffnen des Möbelteils stehen die herausfahrenden Komponenten des Bewegungsbeschlags, z.B. ein Hebelwerk, über der Stirnseite hervor.

In einer vorteilhaften Ausgestaltung der Möbelplatte ist die Aussparung in eine der Teilplatten eingebracht, wohingegen die andere Teilplatte flach und ohne Aussparung ausgebildet ist. Alternativ sind in beiden Teilplatten (Teil-) Aussparungen vorgesehen, die nach dem Zusammenfügen der Teilplatten gemeinsam die Aussparung bilden. Die Teilaussparungen können dabei spiegelsymmetrisch ausgebildet sein, müssen das aber nicht sein.

Die Aussparung kann bzw. die die Teilaussparungen können (nachträglich) in die Teilplatte(n) eingebracht sein, bevorzugt eingefräst oder eingeprägt sein. Die Teilplatten können so zunächst konventionell z.B. aus Holz oder einem Holzverbundwerkstoff ohne die Aussparung hergestellt werden und die Aussparung danach hergestellt werden. Dieses kann bevorzugt von der Seitenfläche her erfolgen. Alternativ kann die Aussparung mit der Teilplatte zusammen in einem Urformverfahren erstellt werden, z.B. in einem Schäum- oder Gießverfahren.

In einer weiteren vorteilhaften Ausgestaltung der Möbelplatte weist die Aussparung eine über ihre Fläche konstante Tiefe auf. Insbesondere bei einem Einfräsen der (Teil-) Aussparung stellt dieses eine einfach herstellbare Form der Aussparung dar. Es sind grundsätzlich jedoch auch andere Formen möglich, beispielsweise eine in der Tiefe gestufte Aussparung, wobei die Aussparung in dem Bereich des Bewegungsbeschlags, in dem bewegte Beschlagelemente wie Hebel oder dergleichen angeordnet sind, tiefer ist als in anderen Bereichen. Die Tiefe der Aussparung kann beispielsweise mindestens 14 mm betragen und die Stärke des im Bereich der Aussparung verbleibenden Materials der Möbelplatte kann zwischen etwa 1 und 10 mm betragen.

In einer weiteren vorteilhaften Ausgestaltung der Möbelplatte ist das Montageelement in die Aussparung stoffschlüssig eingeklebt. Eine Verklebung ist platzsparend und kann auch bei einer geringen verbleibenden Materialstärke der Möbelplatte in dem Bereich der Aussparung umgesetzt werden. Bei einer vollflächigen oder nahezu vollflächigen Verklebung der Seitenwandung des Montageelements mit der Möbelplatte kann im Bereich der Aussparung die Möbelplatte eine besonders geringe Materialstärke aufweisen, wodurch ein maximal tiefer Einbauraum für den Bewegungsbeschlag geschaffen wird.

Alternativ oder zusätzlich zur Verklebung kann die Seitenwandung mehrere Formelemente, z.B. Spitzen (Spikes), aufweisen, die in die Gegenfläche der Aussparung einpressbar sind und durch die ebenfalls eine stabilisierende Verbindung geschaffen wird.

In einer weiteren vorteilhaften Ausgestaltung der Möbelplatte ist deren Stirnseite mit der Aussparung mit einer Schmalseitenbeschichtung z.B. einem Kantenumleimer versehen. Bevorzugt ist eine Stirnseite der Seitenwandung zu der mit der Aussparung versehenen Stirnseite hin ausgerichtet und die Stirnseite der Seitenwandung ist - bevorzugt im Wesentlich vollständig - von der Schmalseitenbeschichtung verdeckt.

In einer weiteren vorteilhaften Ausgestaltung der Möbelplatte weist das Montageelement eine nach innen gewölbte Seitenwandung auf, die sich beim Einsetzen des Bewegungsbeschlags zu einer annähernd ebenen Seitenwandung verformt und so durch die Vorspannung beim Verkleben eine sichere Anlage der Seitenwandung des Montageelements an der Aussparung einer der Teilplatten gewährleistet.

In einer weiteren vorteilhaften Ausgestaltung der Möbelplatte sind an dem Montageelement Führungen, insbesondere in der Form von Führungsstegen, angeordnet oder ausgebildet sind, die ein Einschieben des Bewegungsbeschlags parallel zur Seitenwandung des Montageelements ermöglichen. Die Führungen können an der Seitenwandung, aber auch an ggf. vorhandenen, senkrecht von der Seitenwandung abstehenden Seitenabschnitten angeordnet oder ausgebildet sein. Die Führungen ermöglichen ein Einschieben des Bewegungsbeschlags von der Stirnseite her.

Bevorzugt sind dabei Rastmittel vorgesehen, durch die der Bewegungsbeschlag mit dem Montageelement verrastet. Die Rastmittel können bevorzugt Rastfedern sein, die an der Seitenwandung und/oder an den Seitenabschnitten und/oder die an dem Bewegungsbeschlag angeordnet oder ausgebildet sind. Die Rastfedern können so angeordnet und ausgebildet sein, dass durch ein Einführen einer Einsteckzunge eines Entnahmewerkzeugs in einen Spalt zwischen dem Montageelement und dem Bewegungsbeschlag die Verrastung des Bewegungsbeschlags gelöst wird. So kann der Bewegungsbeschlag ggf. zur Reparatur oder Wartung oder zum Austausch auch wieder entnommen werden.

In einer weiteren vorteilhaften Ausgestaltung der Möbelplatte ist das Montageelement aus einem metallischen Werkstoff hergestellt, wobei ein Elastizitätsmodul des metallischen Werkstoffs um mindestens einen Faktor 10 höher ist als ein Elastizitätsmodul eines Möbelplattenwerkstoffs bzw. Möbelplattenverbundwerkstoffs. Ein derartig großer Unterschied in dem Elastizitätsmodul (E-Modul), insbesondere im Hinblick auf eine Zug-Belastung, ermöglicht es, eine Materialschwächung der Möbelplatte durch die Aussparung mit einer relativ dünnen Seitenwandung des Montageelements auszugleichen. Auf diese Weise wird Platz für den Bewegungsbeschlag geschaffen, ohne dass die Festigkeit bzw. Stabilität der Möbelplatte abnimmt. Die E-Module von typischen Werkstoffen bzw. Verbundwerkstoffen von Möbelplatten liegen im Bereich von etwa 1000 bis etwa 6500 N/mm² (Newton pro Quadratmillimeter).

Ein erfindungsgemäßes Verfahren zum Integrieren eines Montageelements in eine aus mindestens zwei Teilplatten zusammengefügte Möbelplatte weist die folgenden Schritte auf: Es wird mindestens eine Aussparung in mindestens eine der Teilplatten eingebracht. Weiter wird ein Bewegungsbeschlag oder ein nicht funktionsfähiges Beschlagmuster in das Montageelement eingesetzt und es wird eine Klebstofflage auf zumindest eine Seite des Montageelements aufgebracht. Dabei weist die Klebstofflage, die zumindest eine Seite des Montageelements und/oder die Aussparung eine strukturierte Oberfläche auf. Die Anordnung aus dem Bewegungsbeschlag oder dem nicht funktionsfähigen Beschlagmuster und dem Montageelement wird in die Aussparung einer der Teilplatten eingesetzt und es wird eine weitere Klebstofflage auf zumindest eine Seitenfläche der anderen Teilplatte aufgebracht. Die beiden Teilplatten werden so zusammengefügt, dass die Anordnung aus dem Bewegungsbeschlag oder dem nicht funktionsfähigen Beschlagmuster und dem Montageelement von den beiden Teilplatten umschlossen ist. Dann wird die Möbelplatte mit dem integrierten Montageelement und dem eingesetzten Bewegungsbeschlag oder dem nicht funktionsfähigen Beschlagmuster gepresst, wobei das nicht funktionsfähige Beschlagmuster nach dem Pressen entnommen und der Bewegungsbeschlag eingesetzt wird.

Die strukturierte Oberfläche der Klebstofflage oder einer der beiden Oberflächen (des Montageelements oder der Aussparung), die miteinander verklebt werden sollen, ermöglicht einen Ausgleich von Fertigungstoleranzen, konkret von Fertigungstoleranzen in der Dicke des Montageelements, d.h. in einer Richtung senkrecht zu seiner flächigen Ausdehnung, und Fertigungstoleranzen in der Tiefe der Aussparung in der Möbelplatte. Der Toleranzbereich ermöglicht, dass einerseits die Klebeverbindung an beiden Seiten gut haftet und sich andererseits das Montageelement beim Pressen nicht in den äußeren Oberflächen der Möbelplatte abzeichnet.

In einer weiteren vorteilhaften Ausgestaltung des Verfahrens weist die Klebstofflage Klebstoff in Form einer Vielzahl von Strukturelementen auf. Die Strukturelemente sind z.B. 3-dimensionale Elemente, insbesondere Pyramiden, Pyramidenstümpfe, Kegel oder Kegelstümpfe. Sie sind bevorzugt beabstandet voneinander angeordnet sind, so dass nach dem Aufbringen der Klebstofflage zwischen benachbarten Strukturelemente Freiräume verbleiben. Zum Toleranzausgleich kann so verdrängter Klebstoff in die Freiräume ausweichen. Die Klebstofflage kann auf diese Weise bis zu einer minimalen Stärke zusammengedrückt werden, die erreicht ist, wenn der verdrängte Klebstoff die Freiräume ausfüllt.

In einer weiteren vorteilhaften Ausgestaltung des Verfahrens sind etwa 10 bis 300 Strukturelemente pro cm² (Quadratzentimeter) in der Klebstofflage vorhanden. Bei der genannten Anzahl lassen sich bei typischen geeigneten Viskositäten des Klebstoffs im Bereich von ca. 15.000 mPas (Milli-Pascal-Sekunden) die Strukturelemente gut abformen und sie behalten ihre Form bis zum Verpressen bei. Ist der Klebstoff beim Auftragen zu viskos und/oder ist die Anzahl pro Fläche der Strukturelemente zu hoch, ist eine Verformung der Strukturelemente zum Toleranzausgleich nicht möglich oder erfolgt nur unvollständig. Ist die Viskosität oder die Anzahl pro Fläche zu gering, verlaufen die Strukturelemente und ein Toleranzausgleich kann ebenfalls nicht erfolgen.

In einer weiteren vorteilhaften Ausgestaltung des Verfahrens weist die Klebstofflage zwischen 50 g/m² und 350 g/m²(Gramm pro Quadratmeter) Klebstoff und bevorzugt zwischen 150 g/m² und 250 g/m² Klebstoff auf. Aufgetragen werden kann der Klebstoff durch eine bevorzugt strukturierte Walze.

Ein erfindungsgemäßer Möbelkorpus oder ein erfindungsgemäßes Möbel mit einer Wand, insbesondere Seitenwand, weist eine zuvor beschriebene Möbelplatte auf. Es ergeben sich die im Zusammenhang mit der Möbelplatte oder dem Herstellungsverfahren für die Möbelplatte beschriebenen Vorteile.

Die Erfindung wird nachfolgend anhang von Ausführungsbeispielen mit Hilfe von Figuren nähert erläutert. Die Figuren zeigen:
- Fig. 1: ein Möbel mit einer Seitenwand mit integriertem Klappenbeschlag;
- Fig. 2: ein Diagramm zur Verdeutlichung eines Herstellverfahrens einer Möbelplatte mit integriertem Montageelement für einen Bewegungsbeschlag;
- Fig. 3: eine isometrische Darstellung eines Montageelements mit teileingeschobenem Bewegungsbeschlag;
- Fig. 4: eine isometrische Darstellung einer teilmontierten Möbelplatte;
- Fig. 5: eine schematische isometrische Darstellung einer Klebstofflage;
- Fig. 6, 7: zwei weitere isometrische Ansichten der teilmontierten Möbelplatte bzw. von Teilen der Möbelplatte während des Herstellungsprozesses;
- Fig. 8: eine isometrische Ansicht der fertiggestellten Möbelplatte;
- Fig. 9a, 9b: jeweils eine Seitenansicht zur Erläuterung eines Toleranzausgleiches durch eine Klebstofflage; und
- Fig. 10: eine isometrische Ansicht des Montageelements mit eingeschobenem Bewegungsbeschlag gemäß Fig. 3 sowie einem Entnahmewerkzeug.

In allen Figuren kennzeichnen gleiche Bezugszeichen gleiche oder gleichwirkende Elemente. Aus Gründen der Übersichtlichkeit ist in den Figuren nicht jedes Element in allen Figuren mit einem Bezugszeichen versehen.

In der Beschreibung beziehen sich Begriffe wie oben, unten, links, rechts ausschließlich auf die in den jeweiligen Figuren gewählte beispielhafte Darstellung. Die Begriffe vorne und hinten sind auf eine Ausrichtung des Möbelkorpus bezogen, wobei die vordere Seite die offene und dem Benutzer in der Regel zugewandte Seite des Möbelkorpus kennzeichnet.

Fig. 1 zeigt in einer isometrischen Darstellung einen Oberschrank beispielsweise einer Küche als Ausführungsbeispiel eines Möbels, dessen Seitenwände 13 von Möbelplatten 40 gebildet sind, die ein integriertes Montageelement 50 für einen Bewegungsbeschlag 30 aufweisen.

Der Oberschrank umfasst einen Möbelkorpus 10 mit einem Unterboden 11 und einem Oberboden 12 sowie zwei Seitenwänden 13. Eine Rückwand ist bevorzugt unter anderem aus Stabilitätsgründen vorhanden, in diesem Ausführungsbeispiel aber nicht sichtbar.

Der Möbelkorpus 10 ist nach vorne offen, um Zugang zum Innenraum des Schrankes zu erhalten. Es ist eine Klappenanordnung 20 mit einer in diesem Beispiel einteiligen Klappe 21 vorgesehen, um die Öffnung des Möbelkorpus 10 verschließen zu können. Die einteilige Klappe 21 ist entlang ihrer oberen horizontalen Seitenkante schwenkbar gelagert. Zu diesem Zweck sind die Bewegungsbeschläge 30 vorgesehen, die mit einem Hebelwerk 33 im oberen Bereich der einteiligen Klappe 21 mit dieser verbunden sind.

Die Bewegungsbeschläge 30 - nachfolgend abkürzend auch als Beschläge 30 bezeichnet - sind dabei (bis auf das in der dargestellten Öffnungsstellung ausgefahrene Hebelwerk 33) innerhalb der jeweiligen Seitenwand 13 in Montageelementen 50 angeordnet, die in die Seitenwand 13 integriert sind. Im geschlossenen Zustand der Klappe 21 ist das Hebelwerk 33 ggf. bis auf Montageelemente zur Verbindung mit der Klappe 21 vollständig in die Seitenwand 13 eingefahren. Der Bereich innerhalb der Seitenwand 13, in dem sich der Beschlag 30 befindet, ist in der Fig. 1 durch eine gestrichelte Linie angedeutet.

Die Seitenwand 13 zeichnet sich durch Seitenflächen aus, die idealerweise einstückig sind und über die gesamte Fläche eine durchgängig gleiche Oberflächenbeschaffenheit aufweisen können. Die Oberfläche der einstückigen Seitenflächen kann durch verschiedene Muster, Oberflächenbeschaffenheit oder verschiedene Farben Designeffekte erzeugen. Dieses gilt bevorzugt sowohl für eine äußere der Seitenflächen, als auch für eine zum Innenraum des Möbelkorpus 10 weisende innere der Seitenflächen. Die Seitenwände 13 weisen zudem eine Stirnfläche auf, die im Bereich des Beschlags 30 eine Öffnung aufweist, in die das Hebelwerk 33 des Beschlags 30 eintaucht bzw. aus der das Hebelwerk 33 ausfährt. Im geschlossenen Zustand der Klappenanordnung 20 ist das Hebelwerk 33 bis auf eventuelle Befestigungsmittel, mit dem es mit der hier einteiligen Klappe 21 verbunden ist, vollständig in die Öffnung eingetaucht.

Anmeldungsgemäß sind die Seitenwände 13 von Möbelplatten 40 gebildet, deren Herstellung und Aufbau nachfolgend in einem Ausführungsbeispiel näher erläutert werden

In Fig. 2 ist ein Verfahren zur Herstellung einer Möbelplatte 40 mit einem integrierten Montageelement 50 zur Aufnahme eines Beschlags 30 schematisch erläutert.

Die Möbelplatte 40 wird in dem dargestellten Ausführungsbeispiel aus zwei Teilplatten 41 und 42 zusammengesetzt. In die Teilplatten 41, 42 sind in diesem Beispiel zueinander spiegelbildlich Aussparungen 411, 421 eingebracht. Bei aufeinander gelegten Teilplatten 41, 42 ergänzen sich die Aussparungen 411, 421 zu einem Hohlraum, in dem das Montageelement 50 mit dem Beschlag 30 positioniert ist. Die Aussparungen 411, 421 werden, da jede die Kombination aus Montageelement und Beschlag 30 nur teilweise aufnimmt, nachfolgend auch als Teilaussparungen 411, 421 bezeichnet.

In einem ersten Schritt S1 wird der Beschlag 30 in das Montageelement 50 eingesetzt. In der Fig. 3 ist der teilweise in das Montageelement 50 eingeschobene Beschlag 30 detaillierter dargestellt.

Das Montageelement 50 weist eine rechteckige ebene Grundplatte 51 auf und drei Seitenabschnitte 52. Die später zur Stirnseite der Möbelplatte 40 weisende Seite verbleibt offen. Die Grundplatte 51 ist bevorzugt einstückig mit den Seitenabschnitten 52 ausgebildet und kann beispielsweise aus Stahlblech gefertigt sein, wobei die Seitenabschnitte 52 von der Grundplatte 51 abgekantet sind. Das Montageelement 50 kann so beispielsweise kostengünstig als Stanzbiegeteil gefertigt werden.

Im dargestellten Beispiel ist der Beschlag 30 kassettenförmig ausgebildet und weist zwei parallele Seitenplatten 31, 32 auf, die durch einen Rahmen 34 voneinander beabstandet sind. Komponenten des Beschlags 30, wie beispielsweise das in Fig. 1 gezeigte ausfahrbare Hebelwerk 33, sind über Nieten oder andere Befestigungselemente an den Seitenplatten 31, 32 befestigt. Dieses erfolgt derart, dass die Seitenplatten 31, 32 möglichst eben sind und insbesondere so, dass verwendete Befestigungselemente nicht über die Seitenplatten 31, 32 hervorstehen.

Der Rahmen 34 verläuft entlang zumindest der oberen und der unteren Seite und bevorzugt auch entlang der hinteren Seite des Beschlags 30 und bildet zusammen mit den Seitenplatten 31, 32 ein Gehäuse des Beschlags 30.

An der oberen und der hier nicht sichtbaren unteren Seite ist der Rahmen 34 gegenüber den Seitenplatten 31, 32 leicht nach innen versetzt, so dass jeweils ein u-förmiges Führungsprofil gebildet wird.

Zur Befestigung des Beschlags 30 in dem Montagelement 50 ist an dem unteren und an dem oberen Seitenabschnitt 52 jeweils ein Führungssteg 53 angeordnet. Beim Einschieben des Beschlags 30 umgreifen die nach oben bzw. unten leicht überstehenden Seitenplatten 31, 32 die Seiten der Führungsstege 53, wodurch der Beschlag 30 in einer Richtung senkrecht zur Seitenfläche der Möbelplatte 40 festgelegt ist. Weiterhin sind im gezeigten Beispiel vor (in Einschubrichtung des Beschlags 30 gesehen) den Führungsstegen 53 nach innen ausgestellte Rastfedern 54 angeordnet, mit denen der Beschlag 30 im eingeschobenen Zustand verrastet. Dazu ist in dem Rahmen 34 an geeigneter Stelle eine Rastvertiefung 35 angeordnet, in die die Rastfeder 54 einrastet, so dass der Beschlag 30 nicht nur durch den Führungssteg 53 seitlich, sondern auch im Hinblick auf die Einschubrichtung festgelegt ist und nicht mehr ohne weiteres nach vorne entnommen werden kann. An dem in Einschubrichtung gesehen hinteren Seitenabschnitt 52 des Montageelements 50 sind zudem Federelemente 55 angeordnet, deren Funktion nachfolgend in Zusammenhang mit Fig. 10 noch erläutert wird.

Wie im Zusammenhang mit der Fig. 10 noch ausführlicher beschrieben wird, ist es bei der anmeldungsgemäßen Möbelplatte 40 möglich, den Beschlag 30 auch bei fertig montierter Möbelplatte 40 aus dem Montageelement 50 zu entnehmen und wieder einzusetzen. Aus diesem Grund kann in einer alternativen Ausgestaltung des Verfahrens im Schritt S1 auch ein nicht funktionsfähiges Beschlagmuster (Dummy) anstelle des Beschlags 30 in das Montageelement 50 eingesetzt werden, das nach Beendigung des Verfahrens entnommen wird. Das Beschlagmuster sollte dabei die gleichen Außenabmessungen wie der später einzusetzende Beschlag 30 aufweisen.

In einem zweiten Schritt S2 wird die Grundplatte 51 des Montageelements 50 mit einer Klebstofflage 60 versehen. Details zu der Klebstofflage 60 werden nachfolgend in Zusammenhang mit den Fig. 5 und 9a, 9b erläutert.

In einem nächsten Schritt S3 wird die Anordnung aus Montageelement 50 und Beschlag 30 in die Teilaussparung 411 einer ersten der Teilplatten, vorliegend der Teilplatte 41, eingesetzt. Die Fig. 4 gibt diese Teilplatte 41 und die Anordnung aus Montageelement 50 und Beschlag 30 vor bzw. während des Einsetzens nochmals vergrößert wieder. Die Grundplatte 51 mit der Klebstofflage 60 weist dabei in Richtung der Aussparung 411.

In der Fig. 5 ist die Klebstofflage 60 auf der Grundplatte 51 in einer Ausschnittvergrößerung wiedergegeben. Die Figur zeigt, dass die Klebstofflage 60 eine Vielzahl von Strukturelementen 61 aufweist, die hier die Form von Pyramidenstümpfen haben. Eine bevorzugt regelmäßige Anordnung der Strukturelemente 61 bildet die Klebstofflage 60 auf der Grundplatte 51. Die Dichte der Strukturelemente 61 liegt beispielsweise in einem Bereich zwischen etwa 10 und 300 Elemente/cm².

Es wird angemerkt, dass anstelle der Ausbildung der Strukturelemente 61 als Pyramidenstümpfe auch andere, 3-dimensionale geometrische Formen wie Kegelstümpfe oder Zylinder oder tropfenähnliche Strukturen eingesetzt werden können. Auch ist es möglich, den Klebstoff in in einer Richtung ausgedehnten, linienförmigen Strukturelementen aufzubringen. Weiter ist es denkbar, dass die Klebstofflage 60 sich aus einer durchgehenden Klebstoffschicht und den aufgesetzten Strukturelementen zusammensetzt. Relevant ist hier, dass die Höhe der Klebstofflage 60 nicht über der benetzen Fläche gleich ist, dass also keine Schicht mit homogener Schichtdicke aufgetragen ist.

Der in der Klebstofflage 60 verwendete Kleber ist bevorzugt ein Kleber mit einer hohen Viskosität, der nach dem Auftragen die gezeigte Struktur beibehält und diese idealerweise auch nach dem Einsetzen der Anordnung aus dem Montageelement 50 und dem Beschlag 30 in die Teilplatte 41 durch das Eigengewicht der Anordnung nicht verliert. Der Auftrag der Klebstofflage 60 erfolgt beispielsweise mit Hilfe von strukturierten Walzen, die die Strukturelemente 61 formen. Die eingesetzte Klebstoffmenge kann in einem Bereich zwischen 50 g/m² und 350 g/m² (Gramm pro Quadratmeter) liegen, bevorzugt in einem Bereich von 150 g/m² bis 250 g/m².

Die Viskosität des Klebstoffs liegt bei Verarbeitungstemperatur (z.B. 120°C) bei ca. 15.000 mPas (Milli-Pascal-Sekunden). Ist der Klebstoff beim Auftragen zu viskos, ist eine Verformung der Strukturelemente 51 zum Toleranzausgleich nicht möglich oder erfolgt nur unvollständig. Ist die Viskosität zu gering, verlaufen die Strukturelemente 51 und ein Toleranzausgleich kann ebenfalls nicht erfolgen.

Als Klebstoff wird bevorzugt ein reaktiver Polyurethan-Schmelzklebstoff verwendet. Die Polymere reagieren mit der Luftfeuchtigkeit/Feuchtigkeit und vernetzen zu Polyurethan. Durch Abkühlung erstarrt der Klebstoff und lässt keine weitere Verarbeitung zu, daher muss eine Verarbeitung innerhalb der sogenannten "offenen Zeit" des Klebstoffs erfolgen. Grundsätzlich kann das beschriebene Verfahren auch mit anderen Arten von Klebstoffen durchgeführt werden.

Wieder mit Bezug auf Fig. 2 wird in einem nächsten Verfahrensschritt S4 die zweite der Teilplatten, die Teilplatte 42, ebenfalls mit einer Klebstofflage versehen, wobei es sich dabei um eine durchgehende Klebstofflage oder auch um eine Klebstofflage 60 handeln kann, die ebenfalls Strukturelemente 61 aufweist. Bedingt durch den Auftrag des Klebstoffs auf die zweite Teilplatte 42 mit Hilfe einer Walze bleibt der Bereich der Teilaussparung 421 klebstofffrei. Die mit der Klebstofflage 60 versehene zweite Teilplatte ist in der Fig. 6 nochmals vergrößert dargestellt. Es ist gut die Vielzahl der regelmäßig angeordneten Strukturelemente 61 zu erkennen.

In einem Schritt S5 werden die erste Teilplatte 41 mit der eingesetzten Anordnung aus Montageelement 50 und Beschlag 30 und die zweite Teilplatte 42 aufeinander gefügt und in einem Schritt S6 die so entstandene Möbelplatte 40 durch Aufbringen von Druck in einer Presse, beispielsweise einer Laminierpresse, gepresst, bis die Klebstofflage 60 aushärtet.

Ggf. kann das Pressen unter Wärmezufuhr und/oder Kühlung erfolgen, um das Aushärten des Klebers zu unterstützen oder zu initiieren. Beispielsweise kann durch Wärmezufuhr re-aktivierbarer Klebstoff in Verbindung mit einer Presse mit Wärmezufuhr eingesetzt werden, wodurch erreicht wird, dass Warte- oder Lagerzeiten zwischen den Schritten S4 und S5 eingefügt werden können.

Die Presse kann beispielsweise als Stempelpresse mit zwangsgeführtem Stempel ausgebildet sein, sodass ein Verrutschen der Teilplatten 41, 42 zueinander vermieden wird. Alternativ oder zusätzlich ist es denkbar, die beiden Teilplatten 41, 42 beim Pressen in ihrer Position zu halten, um ein Verrutschen insbesondere der vorderen Kanten zueinander zu unterbinden. Zum Erzielen einer ansprechenden Optik sollten gerade die vorderen Kanten bündig zueinander sein.

Die Fig. 7 zeigt das Zusammenfügen der beiden Teilplatten 41, 42 und der Anordnung aus Montageelement 50 und Beschlag 30 und die Fig. 8 schließlich die zusammengefügte und durch Pressen fertiggestellte Möbelplatte 40. Die ggf. leicht sichtbare Fuge zwischen den Teilplatten 41, 42 kann als Designelement eingesetzt werden. Insbesondere kann eine der Teilplatten, beispielhaft die Teilplatte 41, aus zwei Lagen oder mehr bestehen, z.B. einer äußeren Lage aus einem Holzwerkstoff (ggf. mit außen auflaminierter Dekorschicht) und einer innen aufgelegten Glas, Plexiglas oder Metall. Die entsprechende Teilaussparung 411 durchdringt die innere Lage und erstreckt sich bis in die äußere Lage. Die andere Teilplatte 42 ist wiederum aus dem Holzwerkstoff in der Stärke der äußeren Lage der Teilplatte 41 gefertigt. Es ergibt sich eine zusammengesetztes Möbelplatte 40 mit einer mittleren Lage aus dem Glas, Plexiglas oder Metall, durch die die Fuge zwischen den Teilplatten kaschiert ist. Wird eine mittlere Lage aus einem transparenten oder zumindest durchscheinenden Material eingesetzt, kann seitlich Licht eingestrahlt werden, das sich durch innere Reflexion so ausbreitet, dass es an den Kanten austritt, was ein zusätzliches Designelement darstellen kann.

In den Fig. 9a und 9b ist jeweils in Form einer schematischen Seitenansicht das Zusammenwirken der Klebstofflage 60 mit der Grundplatte 51 und der Teilplatte 41 näher erläutert.

Die Fig. 9a zeigt einen maximalen Abstand dₘₐₓ zwischen der mit der Klebstofflage 60 benetzten Grundplatte 51 und der aufgesetzten Teilplatte 41. Dieser maximale Abstand dₘₐₓ ist unwesentlich kleiner als eine Höhe h, die die Strukturelemente 61 der Klebstofflage 60 nach dem Auftragen aufweisen. Ein gewisser Druck zwischen der Anordnung aus Beschlag 30 und Montageelement 50 und der Teilplatte 41, der zu der gezeigten Verformung der Strukturelemente 61 führt, wird benötigt, um den Klebstoff der Klebstofflage 60 gut benetzend mit der Oberfläche der Teilplatte 41 zu verbinden. Härtet die Klebstofflage 60 in der in Fig. 9a gezeigten Situation aus, liegt trotz des verbleibenden Abstands dₘₐₓ eine belastbare Klebeverbindung vor. Zwischen den Strukturelementen 61 verbleiben Freiräume 62, die die Festigkeit der ausgehärteten Klebstofflage 60 jedoch nicht beinträchtigen.

Fig. 9b zeigt die Klebstofflage 60 wenn die Teilplatte 41 maximal auf die Grundplatte 51 zubewegt wird und sich folglich in einem minimalen Abstand dₘᵢₙ zu der Grundplatte 51 befindet. Die ursprüngliche Form der Strukturelemente 61 mit der Höhe h ist in der Fig. 9b (ebenso wie in der Fig. 9a) zur Veranschaulichung angegeben. In dem dargestellten Zustand ist von der Teilplatte 41 verdrängter Klebstoff 63 in die nunmehr gefüllten Freiräume 62, die in Fig. 9a ungefüllt waren, gedrückt worden. Der bei der Klebstofflage 60 minimal mögliche Abstand dₘᵢₙ zwischen der Grundplatte 51 und der Teilplatte 41 ist gegeben, wenn der verdrängte Klebstoff 63 vollständig die Freiräume 62 ausfüllt.

Die Fig. 9a und 9b zeigen, dass die Klebstofflage 60 durch die Strukturelemente 61 in der Lage ist, Toleranzen - insbesondere bedingt durch die (Holz-) Bearbeitung der Teilplatten 41, 42, durch eine variable Dicke der ausgehärteten Klebstofflage 60 zwischen dₘᵢₙ und dₘₐₓ auszugleichen. Durch den großen Toleranzbereich wird sichergestellt, dass einerseits die Klebeverbindung an beiden Seiten gut haftet (bei zu tiefen Teilaussparungen 411, 421) und andererseits die Anordnung aus dem Beschlag 30 und dem Montageelement 50 sich beim Pressen nicht in der äußeren Oberfläche der Teilplatten 41, 42 drückt (bei Teilaussparungen 411, 421 mit einer zu geringen Tiefe). Da sich die korrekte Position des Montageelements 50 im Schritt des Verpressens der beiden Teilplatten 41, 42 ergibt, wird das im Zusammenhang mit Fig. 2 beschriebene Verfahren mit eingesetztem Beschlag 30 bzw. eingesetztem Beschlagmuster durchgeführt.

Es wird angemerkt, dass alternativ oder zusätzlich auch die Oberfläche des Montageelement 50 eine strukturierte Oberfläche aufweisen kann. Eine aufgetragene Klebstofflage 60, die in sich dann eine gleichmäßige Dicke aufweisen kann, kann in dem Fall ebenso Toleranzen ausgleichen, da überschüssiger Klebstoff in die Strukturierung der Oberfläche des Montageelements 50 ausweichen kann. Vergleichbares gilt, wenn die zu verklebende Oberfläche der Teilaussparungen 411, 421 strukturiert ist.

Der eingeschobene Zustand des Beschlags 30 in dem Montageelement 50 ist in der Fig. 10 wiedergegeben. Weiter zeigt die Fig. 10 das Ansetzen eines Entnahmewerkzeugs 70, das ein vorderes Griffteil 71 und zwei davon senkrecht abstehende und zueinander parallel ausgerichtete streifenförmige Einsteckzungen 72 aufweist. Die Einsteckzungen 72 werden anliegend am Rahmen 34 zwischen die Seitenabschnitte 52 der Montageplatte 50 und den Beschlag 30 eingeschoben und hebeln die Rastfeder 54 aus der Rastvertiefung 35. Nach Einschieben des Entnahmewerkzeugs 70 ist somit die Verriegelung der Rastfedern 54 in den Rastvertiefungen 35 aufgehoben und der Beschlag 30 kann nach vorne entnommen werden, um ihn ggf. zu reparieren oder zu ersetzen.

Das Entnehmen des Beschlags 30 wird durch die in Fig. 3 sichtbaren Federelemente 55 unterstützt. Die Federelemente 55 werden beim Einschieben des Beschlags 30 gespannt und federn nach dem Aufheben der Verrastung zwischen der Rastfeder 54 und der Rastvertiefung 35 aus und schieben den Beschlag 30 so weit in Entnahmerichtung vor, dass er dann von einem Benutzer gut gegriffen werden kann.

Die gezeigte Möbelplatte 40 erlaubt somit einen Austausch des Beschlags 30 bei montiertem Möbelkorpus oder Möbel.

Alternativ ist für das Montageelement 50 auch die Verwendung anderer Materialien wie beispielsweise Kunststoff oder Leichtmetall möglich. Bei Verwendung von Kunststoff kann insbesondere ein Biopolymer-Material eingesetzt werden, wodurch ein Recycling der Möbelplatte 40 vereinfacht wird. Das Montageelement 50 kann auch mehrteilig hergestellt sein, wobei die Rastfedern 54 und Federelemente 55 aus einem elastischen federnden Material separat ausgebildet sein können.

In einer Weiterbildung der Möbelplatte 40 kann vorgesehen sein, dass das Montageelement 50 eine Aufnahme aufweist, an der eine z.B. rahmenartige Abdeckung befestigt werden kann, die Ränder des Beschlags 30 verdecken, so dass diese durch die stirnseitige Öffnung der Möbelplatte 40 möglichst nicht sichtbar sind. Die Abdeckung kann dabei beispielsweise durch clipsen, klemmen, stecken oder schrauben an der Aufnahme befestigt werden.

In den dargestellten Ausführungsbeispielen besteht die stirnseitige Öffnung der Möbelplatte 40 bereits bei dem Verbinden der beiden Teilplatten 41, 42, da die Aussparungen 411, 421 bis in die Seitenflächen 412, 422 hineinragen. In einer alternativen Ausgestaltung können die Aussparungen 411, 421 so ausgebildet sein, dass sie nicht bis in die Seitenflächen 412, 422 hineinragen, sondern dass zwischen dem Montageelement 50 und der Seitenflächen 412, 422 der Teilplatten 41, 42 und damit auch der Stirnseite der Möbelplatte 40 Material verbleibt. Das Montageelement 50, ggf. mit bereits eingesetztem Beschlag 30, ist dann zunächst vollständig in der Möbelplatte 40 aufgenommen. Die stirnseitige Öffnung wird in dem Fall nachträglich von der Stirnseite her in die Möbelplatte 40 eingebracht, insbesondere eingefräst. Zu diesem Zweck kann das Montageelement 50 einen Abschnitt aus geeignet zerspanbarem Material aufweisen, in den hineingefräst wird, so dass ein definierter Rand gebildet wird. Wenn eine Abdeckung für den Rand des Beschlags vorgesehen ist, die an dem Montageelement 50 festgelegt wird, kann diese nach dem Auffräsen der Öffnung eingesetzt werden.

Als weitere Ausführung weist das Montageelement 50 eine nach innen zum einzusetzenden Beschlag 30 weisende gewölbte Grundplatte 51 auf. Beim Einsetzen des Beschlages 30 in das Montageelement 50 verformt sich dabei die dem Beschlag zuweisende Wölbung elastisch nach außen, so dass die Grundplatte sich zu einer annähernd ebenen Form verformt. Beim Verkleben des Montageelements in die Aussparung 411 einer der Teilplatten 41 wird durch die Vorspannung gewährleistet, dass eine annähernd spielfreie Lagerung und Anlage des Beschlages 30 zum Montageelement 50 sowie des Montageelements 50 zur Teilplatte 41 entsteht.

### Bezugszeichen

- 10: Möbelkorpus
- 11: Unterboden
- 12: Oberboden
- 13: Seitenwand

- 20: Klappenanordnung
- 21: einteilige Klappe

- 30: Bewegungsbeschlag
- 31,32: Seitenplatte
- 33: Hebelwerk
- 34: Rahmen
- 35: Rastvertiefung

- 40: Möbelplatte
- 41,42: Teilplatte
- 411,421: Aussparung
- 412, 422: Seitenfläche

- 50: Montageelement
- 51: Seitenwandung
- 52: Seitenabschnitt
- 53: Führungssteg
- 54: Rastfeder
- 55: Federelement
- 60: Klebstofflage
- 61: Strukturelement
- 62: Freiraum
- 63: überschüssige Klebstoffmenge

- 70: Entnahmewerkzeug
- 71: Griffteil
- 72: Einsteckzunge

- S1 - S6: Verfahrensschritt

- h: Höhe der Strukturelemente
- dₘᵢₙ: minimale Dicke der ausgehärteten Klebstofflage
- dₘₐₓ: maximale Dicke der ausgehärteten Klebstofflage

## Patentansprüche

1. Möbelplatte (40) mit einer Aussparung (411, 421) und einem integrierten Montageelement (50) und einem darin eingesetzten Bewegungsbeschlag (30) für bewegbare Möbelteile, wobei das Montageelement (50) wenigstens eine Seitenwandung (51) aufweist und in die Aussparung (411, 421) der Möbelplatte (40) eingesetzt ist, wobei die Möbelplatte (40) aus wenigstens zwei Teilplatten (41, 42) zusammengefügt ist und sich die Aussparung (42) in wenigstens einer Teilplatte (41, 42) von einer Seitenfläche (412, 422) der Teilplatte (41, 42) und wenigstens einer Stirnseite der Möbelplatte (40) her erstreckt und die Aussparung (411, 421) in Richtung der wenigstens einen anderen Teilplatte (41,42) gerichtet ist, wobei wenigstens die Seitenwandung (51) des Montageelement (50) kraftschlüssig oder stoffschlüssig mit einer Gegenfläche der Aussparung (411, 421) verbunden ist und das Montageelement (50) Mittel zu Befestigung des Bewegungsbeschlags (30) aufweist, und wobei der Bewegungsbeschlag (30) im Wesentlichen vollständig in die Möbelplatte (40) eingesetzt ist, wobei bewegliche Teile des Bewegungsbeschlags (30) aus einer Stirnseite der Möbelplatte herausfahrbar sind.

2. Möbelplatte (40) nach Anspruch 1, wobei an einer Stirnseite eine Öffnung ausgebildet ist, die in die Aussparung (411, 421) übergeht, wobei der Bewegungsbeschlag (30) durch diese Öffnung in das Montageelement (50) einsetzbar ist.

3. Möbelplatte (40) nach Anspruch 1 oder 2, bei der das Montageelement (50) in die Aussparung (42) stoffschlüssig eingeklebt ist.

4. Möbelplatte (40) nach einem der Ansprüche 1 bis 3, bei der die Seitenwandung (51) mehrere Formelemente z.B. Spitzen aufweist, die in die Gegenfläche der Aussparung (411, 421) einpressbar sind.

5. Möbelplatte (40) nach einem der Ansprüche 1 bis 4, bei der die Stirnseite mit der Aussparung (411, 421) mit einer Schmalseitenbeschichtung z.B. einem Kantenumleimer versehen ist.

6. Möbelplatte (40) nach Anspruch 5, bei der eine Stirnseite der Seitenwandung (51) zu der mit der Aussparung (411, 421) versehenen Stirnseite ausgerichtet ist und die Stirnseite der Seitenwandung (51) im Wesentlichen vollständig von der Schmalseitenbeschichtung verdeckt ist.

7. Möbelplatte (40) nach einem der Ansprüche 1 bis 6, bei der das Montageelement (50) eine nach innen gewölbte Seitenwandung (51) aufweist, die sich beim Einsetzen des Bewegungsbeschlags (30) zu einer annähernd ebenen Seitenwandung verformt und so durch die Vorspannung beim Verkleben eine sichere Anlage der Seitenwandung (51) des Montageelements (50) an der Aussparung (411, 412) einer der Teilplatten (41, 42) gewährleistet.

8. Möbelplatte (40) nach einem der Ansprüche 1 bis 7, bei der an zumindest zwei bevorzugt gegenüberliegenden Seiten der Seitenwandung (51) senkrecht von dieser abstehende Seitenabschnitte (52) angeordnet sind.

9. Möbelplatte (40) nach einem der Ansprüche 1 bis 8, bei der an dem Montageelement (50) Führungen, insbesondere in der Form von Führungsstegen (53), angeordnet oder ausgebildet sind, die ein Einschieben des Bewegungsbeschlags (30) parallel zur Seitenwandung (51) ermöglichen.

10. Möbelplatte (40) nach Anspruch 8 und 9, bei der die Führungen an den Seitenabschnitten (52) angeordnet oder ausgebildet sind.

11. Möbelplatte (40) nach Anspruch 9 oder 10, bei der Rastmittel vorgesehen sind, um den Bewegungsbeschlag (30) mit dem Montageelement (50) zu verrasten.

12. Möbelplatte (40) nach Anspruch 11, bei der die Rastmittel Rastfedern (54) sind, die an der Seitenwandung (51) und/oder an den Seitenabschnitten (52) und/oder die an dem Bewegungsbeschlag (30) angeordnet oder ausgebildet sind.

13. Möbelplatte (40) nach Anspruch 12, bei der die Rastfedern (54) so angeordnet und ausgebildet sind, dass durch ein Einführen einer Einsteckzunge (72) eines Entnahmewerkzeugs (70) in einen Spalt zwischen dem Montageelement (50) und dem Bewegungsbeschlag (30) die Verrastung des Bewegungsbeschlags (30) gelöst wird.

14. Möbelplatte (40) nach einem der Ansprüche 1 bis 13, bei der das Montageelement (50) aus einem metallischen Werkstoff hergestellt ist, wobei ein Elastizitätsmodul des metallischen Werkstoffs um mindestens einen Faktor 10 höher ist als ein Elastizitätsmodul eines Möbelplattenwerkstoffs bzw. Möbelplattenverbundwerkstoffs, um eine Materialschwächung durch die Aussparung (42) auszugleichen.

15. Möbelplatten (40) nach einem der Ansprüche 1 bis 14, bei der das Montageelement (50) zwei gegenüberliegende Seitenwandungen (51) aufweist.

16. Verfahren zum Integrieren eines Montageelements (50) in eine aus mindestens zwei Teilplatten (41, 42) zusammengefügte Möbelplatte (40) mit den folgenden Schritten:
- Einbringen mindestens einer Aussparung (411, 421) in wenigstens eine der Teilplatten (41, 42);
- Einsetzen eines Bewegungsbeschlags (30) oder eines nicht funktionsfähigen Beschlagmusters in das Montageelement (50);
- Aufbringen einer Klebstofflage (60) auf zumindest eine Seite des Montageelements (50), wobei die Klebstofflage (60), die zumindest eine Seite des Montageelement (50) und/oder die Aussparung (411, 421) eine strukturierte Oberfläche aufweist;
- Einsetzen der Anordnung aus dem Bewegungsbeschlag (30) oder dem nicht funktionsfähigen Beschlagmuster und dem Montageelement (50) in die Aussparung (411) einer der Teilplatten (41);
- Aufbringen einer weiteren Klebstofflage (60) auf zumindest eine Seitenfläche der anderen Teilplatte (42),
- Zusammenfügen der beiden Teilplatten (41, 42), so dass die Anordnung aus dem Bewegungsbeschlag (30) oder dem nicht funktionsfähigen Beschlagmuster und dem Montageelement (50) von den beiden Teilplatten (41, 42) umschlossen ist; und
- Pressen der Möbelplatte (40) mit dem integrierten Montageelement (40) und dem eingesetzten Bewegungsbeschlag (30) oder dem nicht funktionsfähigen Beschlagmuster, wobei das nicht funktionsfähige Beschlagmuster nach dem Pressen entnommen und der Bewegungsbeschlag (30) eingesetzt wird.

17. Verfahren nach Anspruch 16, bei dem die Klebstofflage (60) Klebstoff in Form einer Vielzahl von Strukturelementen (61) aufweist.

18. Verfahren nach Anspruch 17, bei dem die Strukturelemente (61) 3-dimensionale Elemente sind, insbesondere Pyramiden, Pyramidenstümpfe, Kegel oder Kegelstümpfe.

19. Verfahren nach Anspruch 17 oder 18, bei dem die Strukturelemente (61) beabstandet voneinander angeordnet sind, so dass nach dem Aufbringen der Klebstofflage (60) zwischen benachbarten Strukturelementen (61) Freiräume (62) verbleiben.

20. Verfahren nach einem der Ansprüche 16 bis 19, bei dem etwa 10 bis 300 Strukturelemente (61) pro Quadratzentimeter in der Klebstofflage (60) vorhanden sind.

21. Verfahren nach einem der Ansprüche 16 bis 20, bei dem die Klebstofflage (60) zwischen 50 g/m² und 350 g/m² Klebstoff und bevorzugt zwischen 150 g/m² und 250 g/m² Klebstoff aufweist.

22. Möbelkorpus (10) oder Möbel, mit einer Wand, insbesondere Seitenwand (13), die eine Möbelplatte (40) gemäß einem der Ansprüche 1 bis 15 und/oder eine Möbelplatte (40) gefertigt in einem Verfahren gemäß einem der Ansprüche 16 bis 21 aufweist.

## Claims

1. Furniture panel (40) having a recess (411, 421) and an integrated assembly element (50) and a movement fitting (30) inserted therein for movable furniture parts, wherein the assembly element (50) has at least one side wall (51) and is inserted into the recess (411, 421) of the furniture panel (40), wherein the furniture panel (40) is assembled from at least two sub-panels (41, 42) and the recess (42) extends in at least one sub-panel (41, 42) from a side surface (412, 422) of the sub-panel (41, 42) and at least one end face of the furniture panel (40), and the recess (411, 421) faces in the direction of the at least one other sub-panel (41, 42), wherein at least the side wall (51) of the assembly element (50) is connected in a force-fitting or materially bonded manner to a counter surface of the recess (411, 421) and the assembly element (50) has means for securing the movement fitting (30), and wherein the movement fitting (30) is inserted substantially completely into the furniture panel (40), wherein movable parts of the movement fitting (30) can be moved out of an end face of the furniture panel.

2. Furniture panel (40) according to claim 1, wherein an opening is formed at one end face which merges into the recess (411, 421), wherein the movement fitting (30) can be inserted through this opening into the assembly element (50).

3. Furniture panel (40) according to claim 1 or 2, in which the assembly element (50) is glued into the recess (42) with a material bond.

4. Furniture panel (40) according to one of claims 1 to 3, in which the side wall (51) has a plurality of shaped elements, e.g. peaks, which can be pressed into the counter surface of the recess (411, 421).

5. Furniture panel (40) according to one of claims 1 to 4, in which the end face with the recess (411, 421) is provided with a narrow-side coating, e.g. an edge banding.

6. Furniture panel (40) according to claim 5, in which one end face of the side wall (51) is aligned with the end face provided with the recess (411, 421) and the end face of the side wall (51) is substantially completely covered by the narrow-side coating.

7. Furniture panel (40) according to one of claims 1 to 6, in which the assembly element (50) has an inwardly curved side wall (51) which deforms to form an approximately flat side wall when the movement fitting (30) is inserted and thus ensures secure abutment of the side wall (51) of the assembly element (50) against the recess (411, 412) of one of the sub-panels (41, 42) due to the pretensioning during gluing.

8. Furniture panel (40) according to one of claims 1 to 7, in which on at least two preferably opposite sides of the side wall (51), side sections (52) projecting perpendicularly therefrom are arranged.

9. Furniture panel (40) according to one of claims 1 to 8, in which guides, in particular in the form of guide webs (53), are arranged or formed on the assembly element (50), which allow the movement fitting (30) to be inserted parallel to the side wall (51).

10. Furniture panel (40) according to claim 8 and 9, in which the guides are arranged or formed on the side sections (52).

11. Furniture panel (40) according to claim 9 or 10, in which latching means are provided for latching the movement fitting (30) to the assembly element (50).

12. Furniture panel (40) according to claim 11, wherein the latching means are latching springs (54) which are arranged or formed on the side wall (51) and/or on the side sections (52) and/or which are arranged or formed on the movement fitting (30).

13. Furniture panel (40) according to claim 12, in which the latching springs (54) are arranged and designed such that the latching of the movement fitting (30) is released by inserting an insertion tongue (72) of a removal tool (70) into a gap between the assembly element (50) and the movement fitting (30).

14. Furniture panel (40) according to one of claims 1 to 13, in which the assembly element (50) is made of a metallic material, wherein a modulus of elasticity of the metallic material is higher by at least a factor of 10 than a modulus of elasticity of a furniture panel material or furniture panel composite material in order to compensate for a material weakening due to the recess (42).

15. Furniture panels (40) according to one of claims 1 to 14, in which the assembly element (50) has two opposite side walls (51).

16. Method for integrating an assembly element (50) into a furniture panel (40) assembled from at least two sub-panels (41, 42), comprising the following steps:
- introducing at least one recess (411, 421) into at least one of the sub-panels (41, 42);
- inserting a movement fitting (30) or a non-functional fitting specimen into the assembly element (50);
- applying an adhesive layer (60) to at least one side of the assembly element (50), wherein the adhesive layer (60), the at least one side of the assembly element (50) and/or the recess (411, 421) has a structured surface;
- inserting the assembly consisting of the movement fitting (30) or the non-functional fitting specimen and the assembly element (50) into the recess (411) of one of the sub-panels (41);
- applying a further layer of adhesive (60) to at least one side surface of the other sub-panel (42),
- assembling the two sub-panels (41, 42) so that the arrangement of the movement fitting (30) or the non-functional fitting specimen and the mounting element (50) is enclosed by the two sub-panels (41, 42); and
- pressing the furniture panel (40) with the integrated assembly element (40) and the inserted movement fitting (30) or the non-functional fitting specimen, whereby the non-functional fitting specimen is removed after pressing and the movement fitting (30) is inserted.

17. Method according to claim 16, in which the adhesive layer (60) comprises adhesive in the form of a plurality of structural elements (61).

18. Method according to claim 17, in which the structural elements (61) are three-dimensional elements, in particular pyramids, truncated pyramids, cones or truncated cones.

19. Method according to claim 17 or 18, in which the structural elements (61) are arranged spaced apart from one another so that after the application of the adhesive layer (60), free spaces (62) remain between adjacent structural elements (61).

20. Method according to one of claims 16 to 19, in which there are about 10 to 300 structural elements (61) per square centimeter in the adhesive layer (60).

21. Method according to one of claims 16 to 20, in which the adhesive layer (60) comprises between 50 g/m² and 350 g/m² of adhesive and preferably between 150 g/m² and 250 g/m² of adhesive.

22. Furniture body (10) or piece of furniture, having a wall, in particular a side wall (13), which has a furniture panel (40) according to one of claims 1 to 15 and/or a furniture panel (40) manufactured in a method according to one of claims 16 to 21.

## Revendications

1. Panneau de meuble (40) muni d'une découpe (411, 421) et d'un élément de montage intégré (50) et d'une ferrure de déplacement (30) intégrée dedans pour des parties de meuble mobiles, dans lequel l'élément de montage (50) comporte au moins une paroi latérale (51) et est inséré dans la découpe (411, 421) du panneau de meuble (40), lequel panneau de meuble (40) est assemblé à partir d'au moins deux panneaux partiels (41, 42) et la découpe (42) s'étend dans au moins un panneau partiel (41, 42) à partir d'une face latérale (412, 422) du panneau partiel (41, 42) et d'au moins une face frontale du panneau de meuble (40) et la découpe (411, 421) est orientée en direction de l'au moins un autre panneau partiel (41, 42), dans lequel la paroi latérale (51) de l'élément de montage (50), au moins, est assemblée par friction ou solidarité de matière avec une surface opposée de la découpe (411, 421) et l'élément de montage (50) comporte des moyens pour fixer la ferrure de déplacement (30), et dans lequel la ferrure de déplacement (30) est insérée à peu près complètement dans le panneau de meuble (40), des parties mobiles de la ferrure de déplacement (30) pouvant sortir d'une face frontale du panneau de meuble.

2. Panneau de meuble (40) selon la revendication 1, dans lequel est formée sur une face frontale une ouverture qui fait suite à la découpe (411, 421), la ferrure de déplacement (30) pouvant être insérée dans l'élément de montage (50) à travers cette ouverture.

3. Panneau de meuble (40) selon la revendication 1 ou 2, dans lequel l'élément de montage (50) est collé par solidarité de matière dans la découpe (42).

4. Panneau de meuble (40) selon l'une des revendications 1 à 3, dans lequel la paroi latérale (51) comporte plusieurs éléments mis en forme, par exemple des pointes, qui peuvent être enfoncés dans la surface opposée de la découpe (411, 421).

5. Panneau de meuble (40) selon l'une des revendications 1 à 4, dans lequel la face frontale comportant la découpe (411, 421) est munie d'un revêtement des petits côtés, par exemple d'une bande de chant.

6. Panneau de meuble (40) selon la revendication 5, dans lequel une face frontale de la paroi latérale (51) est orientée vers la face frontale munie de la découpe (411, 421) et la face frontale de la paroi latérale (51) est recouverte à peu près complètement par le revêtement des petits côtés.

7. Panneau de meuble (40) selon l'une des revendications 1 à 6, dans lequel l'élément de montage (50) comporte une paroi latérale (51) bombée vers l'intérieur, qui se déforme lors de l'insertion de la ferrure de déplacement (30) pour donner une paroi latérale approximativement plate et garantit ainsi, par la précontrainte lors du collage, un appui fiable de la paroi latérale (51) de l'élément de montage (50) sur la découpe (411, 412) de l'un des panneaux partiels (41, 42).

8. Panneau de meuble (40) selon l'une des revendications 1 à 7, dans lequel sont disposées sur au moins deux faces de la paroi latérale (51), de préférence opposées, des parties latérales (52) qui dépassent perpendiculairement de celles-ci.

9. Panneau de meuble (40) selon l'une des revendications 1 à 8, dans lequel sont disposés ou formés sur l'élément de montage (50) des guides, en particulier sous la forme de barrettes de guidage (53), qui permettent une insertion de la ferrure de déplacement (30) parallèlement à la paroi latérale (51).

10. Panneau de meuble (40) selon les revendications 8 et 9, dans lequel les guides sont disposés ou formés sur les parties latérales (52).

11. Panneau de meuble (40) selon la revendication 9 ou 10, dans lequel des moyens d'enclenchement sont prévus pour enclencher la ferrure de déplacement (30) avec l'élément de montage (50).

12. Panneau de meuble (40) selon la revendication 11, dans lequel les moyens d'enclenchement sont des ressorts d'enclenchement (54) qui sont disposés ou formés sur la paroi latérale (51) et/ou sur les parties latérales (52) et/ou sur la ferrure de déplacement (30).

13. Panneau de meuble (40) selon la revendication 12, dans lequel les ressorts d'enclenchement (54) sont disposés et conformés de telle manière que l'insertion d'une languette d'insertion (72) d'un outil de retrait (70) dans un espace entre l'élément de montage (50) et la ferrure de déplacement (30) défasse l'enclenchement de la ferrure de déplacement (30).

14. Panneau de meuble (40) selon l'une des revendications 1 à 13, dans lequel l'élément de montage (50) est fait d'un matériau métallique, dont le module d'élasticité est au moins 10 fois plus élevé qu'un module d'élasticité d'un matériau du panneau de meuble ou qu'un matériau composite du panneau de meuble, afin de compenser un affaiblissement du matériau par la découpe (42).

15. Panneau de meuble (40) selon l'une des revendications 1 à 14, dans lequel l'élément de montage (50) comporte deux parois latérales (51) opposées.

16. Procédé pour intégrer un élément de montage (50) dans un panneau de meuble (40) assemblé à partir d'au moins deux panneaux partiels (41, 42), comportant les étapes suivantes :
- réalisation d'au moins une découpe (411, 421) dans au moins un des panneaux partiels (41, 42) ;
- insertion d'une ferrure de déplacement (30) ou d'un modèle de ferrure non fonctionnel dans l'élément de montage (50) ;
- application d'une couche d'adhésif (60) sur au moins une face de l'élément de montage (50), la couche d'adhésif (60), l'au moins une face de l'élément de montage (50) et/ou la découpe (411, 421) présentant une surface structurée ;
- insertion de la disposition formée de la ferrure de déplacement (30) ou du modèle de ferrure non fonctionnel et de l'élément de montage (50) dans la découpe (411) d'un des panneaux partiels (41) ;
- application d'une autre couche d'adhésif (60) sur au moins une surface latérale de l'autre panneau partiel (42) ;
- assemblage des deux panneaux partiels (41, 42), de sorte que la disposition formée de la ferrure de déplacement (30) ou du modèle de ferrure non fonctionnel et de l'élément de montage (50) soit entourée par les deux panneaux partiels (41, 42) ; et
- pressage du panneau de meuble (40) avec l'élément de montage (40) intégré et la ferrure de déplacement (30) ou le modèle de ferrure non fonctionnel inséré, le modèle de ferrure non fonctionnel étant retiré et la ferrure de déplacement (30) insérée après le pressage.

17. Procédé selon la revendication 16, dans lequel la couche d'adhésif (60) comporte de l'adhésif sous la forme de multiples éléments structurels (61).

18. Procédé selon la revendication 17, dans lequel les éléments structurels (61) sont des éléments à trois dimensions, en particulier des pyramides, des pyramides tronquées, des cônes ou des troncs de cône.

19. Procédé selon la revendication 17 ou 18, dans lequel les éléments structurels (61) sont disposés à distance les uns des autres, de sorte que des espaces libres (62) subsistent entre des éléments structurels (61) voisins après l'application de la couche d'adhésif (60).

20. Procédé selon l'une des revendications 16 à 19, dans lequel il y a environ 10 à 300 éléments structurels (61) par centimètre carré dans la couche d'adhésif (60).

21. Procédé selon l'une des revendications 16 à 20, dans lequel la couche d'adhésif (60) comporte entre 50 g/m² et 350 g/m² d'adhésif et de préférence entre 150 g/m² et 250 g/m² d'adhésif.

22. Corps de meuble (10) ou meuble avec une paroi, en particulier une paroi latérale (13), qui comporte un panneau de meuble (40) selon l'une des revendications 1 à 15 et/ou un panneau de meuble (40) fabriqué par un procédé selon l'une des revendications 16 à 21.
